# EUROPÄISCHE PATENTSCHRIFT

(11) **EP 2 475 227 B1**
(45) Veröffentlichungstag und Bekanntmachung des Hinweises auf die Patenterteilung: **25.03.2015**
(21) Anmeldenummer: 11195978.9
(22) Anmeldetag: 29.12.2011
(51) Int. Cl.: H05B 37/02

(54) **Beleuchtungssytem mit mehreren Leuchten und Gerät zur Umsetzung von Stellwerten**
Lighting system with multiple lights and device for implementing positioning values
Système d'éclairage doté de plusieurs lampes et appareil de mise en oeuvre de valeurs de réglage

(30) Priorität: 05.01.2011 DE 102011002478
(43) Veröffentlichungstag der Anmeldung: 11.07.2012
(73) Patentinhaber: Zumtobel Lighting GmbH, 6850 Dornbirn (AT)
(72) Erfinder: Schladör, Ralf, 6850 Dornbirn (AT); Steffens, Thomas, 88161 Lindenberg im Allgäu (DE)
(74) Vertreter: Thun, Clemens

(56) Entgegenhaltungen:
- EP-A1- 0 807 877
- EP-A2- 1 135 005
- DE-A1-102006 045 744
- US-A1- 2006 274 540

## Beschreibung

Die vorliegende Erfindung betrifft ein Beleuchtungssystem gemäß dem Oberbegriff des Anspruchs 1, welches mehrere Leuchten aufweist, die an eine gemeinsame Busleitung angeschlossen sind und über diese mit zumindest einer Steuereinheit verbunden sind, wobei von der Steuereinheit Steuerinformationen für die Leuchten generiert und über die Busleitung an die Leuchten übermittelt werden. Ferner betrifft die vorliegende Erfindung ein Verfahren zum Betreiben eines entsprechenden Beleuchtungssystems sowie ein Gerät zur Umsetzung von Stellwerten für die Leuchten.

Größere Beleuchtungssysteme weisen oftmals eine Vielzahl von Leuchten auf, die an eine gemeinsame Busleitung angeschlossen sind und über diese Busleitung von Steuereinheiten angesteuert werden. Aus EP 1 135 005 A2, EP 0 807 877 A1 und DE 10 2006 045 744 A1 sind solche Beleuchtungssysteme bekannt. Die Ansteuerung der Leuchten kann dabei tageszeitabhängig automatisiert von einer Zentrale aus erfolgen oder auch durch manuelle Bedienelemente wie Schalter oder dergleichen realisiert werden. Generell werden allerdings oftmals mehrere Leuchten bzw. sogar eine Vielzahl von Leuchten gleichzeitig angesteuert, um die Beleuchtung über einen großen Bereich eines Gebäudes hinweg aufeinander abzustimmen.

Das Ansteuern der Leuchten erfolgt in der Regel dadurch, dass diesen digitale Helligkeitsstellwerte übermittelt werden. Entsprechend dem bekannten sog. DMX-Standard ist beispielsweise vorgesehen, digitale Stellwerte in einem Bereich von 0-255 zu übermitteln, welche dann von den entsprechenden Lampenbetriebsgeräten der Leuchten umgesetzt werden, um die zugehörigen Lichtquellen anzusteuern. Der Wert 0 entspricht hierbei dem niedrigsten Dimmpegel bzw. einem ausgeschalteten Zustand der Leuchte, während hingegen der Wert 255 den höchsten Dimmpegel bzw. die maximale Helligkeit darstellt. Dazwischenliegende Stellwerte sollen mit einem steigenden Wert einen höheren Dimmpegel bewirken. Dies kann allerdings in unterschiedlicher Weise erfolgen, was nachfolgend anhand von Figur 3 erläutert werden soll.

Figur 3 zeigt drei verschiedene sog. Dimmkurven, welche definieren, in welcher Weise die Helligkeit einer Leuchte in Abhängigkeit von dem übermittelten Stellwerten steigt. Mit I ist zunächst eine lineare Dimmkurve gezeigt, bei der die Helligkeit der Leuchte proportional zum übermittelten Stellwert ansteigt. In diesem Fall weist also die Leuchte bei einem Stellwert von 127 eine Helligkeit auf, die 50% der Maximalhelligkeit entspricht.

Eine derartige lineare Dimmkurve scheint auf den ersten Blick die sinnvollste Lösung darzustellen. Tatsächlich hat sich allerdings gezeigt, dass dies nicht der Fall ist. Grund hierfür ist, dass das menschliche Helligkeitsempfinden nicht-linear ist. Dies bedeutet, dass Helligkeitsunterschiede bei niedriger Helligkeit deutlicher wahrgenommen werden als Helligkeitsunterschiede bei großer Helligkeit. Dies führt dazu, dass beispielsweise bei der linearen Dimmkurve I in Figur 3 Änderungen der Helligkeit, die in dem Bereich der Stellwerte 200-255 liegen, nur noch sehr schwach wahrgenommen werden. In diesem Bereich wird also die Möglichkeit zur Ansteuerung der Leuchte nicht mehr optimal genutzt.

Um diesen Nachteil auszugleichen, wird beispielsweise entsprechend dem DALI-Standard eine Dimmkurve eingesetzt, wie sie in Figur 3 mit II bezeichnet ist. Diese DALI-Dimmkurve weist in etwa einen exponentiellen Verlauf auf und gleicht hierdurch das in etwa logarithmische Helligkeitsempfinden des menschlichen Auges aus. Ein Anstieg der Helligkeit, der auf eine bestimmte Erhöhung des Stellwertes zurückzuführen ist, wird dabei von einem Betrachter immer als gleich empfunden, unabhängig davon, ob bereits eine hohe oder noch eine niedrige Helligkeit vorliegt. Eine dritte mögliche Dimmkurve ist beispielsweise die sog. Gamma 2.2- Kurve III, welche die Anpassung eines Helligkeitssignals eines linear arbeitenden Anzeigegeräts, beispielsweise eines Monitors, definiert.

Es hat sich nunmehr als Problem herausgestellt, dass in größeren Beleuchtungssystemen oftmals Leuchten zum Einsatz kommen, welche unterschiedliche Dimmkurven benutzen. Dies kann insbesondere dann der Fall sein, wenn es sich um Leuchten verschiedener Hersteller handelt oder Leuchten mit unterschiedlichen Typen von Lichtquellen zum Einsatz kommen. Wird nunmehr von einer zentralen Steuereinheit ein neuer, für alle Leuchten gültiger Stellwert übermittelt, so kann dies dazu führen, dass die einzelnen Leuchten hierauf in unterschiedlicher Weise reagieren und dementsprechend das Gesamterscheinungsbild der Beleuchtung gestört ist.

Da es wünschenswert wäre, dass sich nach Ausgabe eines gemeinsamen Stellwerts die Leuchten gleich bzw. zumindest ähnlich verhalten, liegt der vorliegenden Erfindung die Aufgabe zu Grunde, hierfür eine entsprechende Lösung zu bieten.

Die Aufgabe wird durch ein Beleuchtungssystem mit den Merkmalen des Anspruchs 1 sowie durch ein entsprechendes Stellwert-Umsetzungsgerät zur Verwendung in einem derartigen Beleuchtungssystem gelöst. Vorteilhafte Weiterbildungen der Erfindung sind Gegenstand der abhängigen Ansprüche.

Die erfindungsgemäße Lösung beruht wie bereits angedeutet auf dem Gedanken, innerhalb des Beleuchtungssystems ein oder mehrere Stellwert-Umsetzungsgeräte einzusetzen. Diese Geräte sind innerhalb der Busleitung den Leuchten vorgeordnet und sorgen für eine Anpassung der übermittelten Stellwerte. Somit entsprechen die letztendlich bei der Leuchte eintreffenden Stellwerte in ihrem Verlauf der von der Leuchte verwendeten Dimmkurve, was dazu führt, dass sich alle Leuchten-unabhängig von der jeweils implementierten Dimmkurve - gleich verhalten.

Erfindungsgemäß wird dementsprechend ein Beleuchtungssystem vorgeschlagen, welches mehrere Leuchten aufweist, die an eine gemeinsame Busleitung angeschlossen und über diese mit zumindest einer Steuereinheit verbunden sind, wobei die Steuereinheit dazu ausgebildet ist, digitale Steuerinformationen zu generieren und über die Busleitung an die Leuchten zu übermitteln, und wobei die Leuchten dazu ausgebildet sind, ihnen zugeordnete Lichtquellen in Abhängigkeit von Steuerinformationen, die über die Busleitung eintreffen, anzusteuern. Erfindungsgemäß weist das System zumindest ein Stellwert-Umsetzungsgerät auf, welches mit der Busleitung verbunden und dazu ausgebildet ist, eingangsseitig eintreffende Steuerinformationen in Abhängigkeit von dem Typ der in der Busleitung nachfolgenden Leuchte zu modifizieren und als modifizierte Steuerinformation über die Busleitung weiterzugeben.

Wie bereits erwähnt, stellt die Anpassung von Helligkeits-Stellwerten ein besonders bevorzugtes Anwendungsbeispiel der vorliegenden Erfindung dar. Das Stellwert-Umsetzungsgerät ist in diesem Fall dazu ausgebildet, eingangsseitig eintreffende Helligkeits-Stellwerte entsprechend einer Dimmkurve einer in der Busleitung nachfolgenden Leuchte zu modifizieren. Beim Modifizieren der Helligkeits-Stellwerte wird dabei vorzugsweise auch eine Dimmkurve eines in der Busleitung vorgeordneten Geräts, also einer Leuchte oder der Steuereinheit berücksichtigt.

Generell ist allerdings die vorliegende Erfindung nicht auf des Anpassen von Helligkeits-Stellwerten beschränkt, sondern kann auch anderweitig zur entsprechenden Anpassung von Steuerinformationen genutzt werden. Eine weitere Möglichkeit würde beispielsweise darin bestehen, die Auflösung bzw. Bit-Weite der übermittelten Steuerinformationen zu modifizieren und an die jeweils entsprechende Leuchte anzupassen. Dies kann beispielsweise dann sinnvoll sein, wenn Verluste in der Auflösung der Helligkeitssteuerung reduziert werden sollen.

Ein anderes bevorzugtes Anwendungsbeispiel besteht darin, Farbortkorrekturen vorzunehmen, die dann erforderlich sind, wenn die Leuchten jeweils unterschiedlich nutzbare Farbräume aufweisen. In diesem Fall werden über die Busleitung üblicherweise einzelne Stellwerte für die jeweiligen Grundfarben der Leuchten übermittelt. Durch das erfindungsgemäße Stellwert-Umsetzungsgerät können nunmehr die einzelnen Stellwerte für die Grundfarben angepasst werden, um den jeweiligen Farbraum der zugehörigen Leuchte in optimaler Weise nutzen zu können. Auch diese Maßnahme sorgt letztendlich dafür, dass ein einheitlicheres Erscheinungsbild der Beleuchtung erhalten wird, obwohl unterschiedlichste Leuchten zum Einsatz kommen.

Die erfindungsgemäße Lösung kann beispielsweise bei der Signalübertragung im DMX- Protokoll zu Einsatz kommen. Sie ist allerdings nicht hierauf beschränkt, sondern kann auch bei anderen Protokollen, beispielsweise RDM, DALI, VC, Art-Net oder dergleichen zum Einsatz kommen.

Nachfolgend soll die Erfindung anhand der beiliegenden Zeichnung näher erläutert werden. Es zeigen:
- Figur 1: schematisch ein Beleuchtungssystem mit einer Steuereinheit und mehreren Leuchten, bei dem erfindungsgemäße Stellwert-Umsetzungsgeräte zum Einsatz kommen;
- Figur 2: die Vorgehensweise zur Anpassung des Farbortes bei der Stellwert-Umsetzung und
- Figur 3: drei verschiedene Dimmkurven, wie sie derzeit verwendet werden.

Das in Figur 1 dargestellte, allgemein mit dem Bezugszeichen 1 versehene Beleuchtungssystem weist mehrere Leuchten 10, 20 auf, welche an eine gemeinsame Busleitung 5 angeschlossen sind. Über diese Busleitung 5 sind die Leuchten 10, 20 mit einer Steuereinheit 2 verbunden, welche Steuerinformationen generiert und an die Leuchten 10, 20 übermittelt. Die Steuereinheit 2 kann sich beispielsweise an zentraler Stelle innerhalb eines Gebäudes befinden und derart ausgestaltet sein, dass die Ansteuerung der Leuchten 10, 20 nach einem bestimmten Schema, beispielsweise tageszeitabhängig erfolgt. Ferner könnte allerdings auch ein manuelles Eingabegerät vorgesehen sein, über welches Stellwerte zur Helligkeitssteuerung generiert werden, welche an die Leuchten 10, 20 übermittelt werden. Denkbar wäre beispielsweise ein Bediengerät, über welches sämtliche innerhalb eines bestimmten Raums befindliche Leuchten einheitlich angesteuert werden sollen. An die Busleitung können also durchaus auch mehrere Steuereinheiten angeschlossen sein, wobei im vorliegenden Fall aus Gründen der Übersichtlichkeit lediglich eine Steuereinheit dargestellt ist.

Die von der Steuereinheit 2 übermittelten Steuerinformationen betreffen üblicherweise in erster Linie Informationen hinsichtlich der Helligkeits- und/oder Farbsteuerung der Lichtquellen der verschiedenen Leuchten. Hierzu werden üblicherweise digitale Helligkeits-Stellwerte übermittelt. Gleichzeitig können allerdings auch andere Konfigurationsdaten über die Busleitung 5 übermittelt werden, um beispielsweise den Leuchten 10, 20 Betriebsadressen zuzuweisen oder nach Betriebsinformationen zu fragen.

Werden an mehrere oder alle Leuchten 10, 20 gemeinsam Stellwerte zu Helligkeitssteuerung übermittelt, so ist erwünscht, dass sich die Leuchten 10, 20 einheitlich verhalten. Problematisch ist in diesem Zusammenhang allerdings, dass beim Einsatz von Leuchten unterschiedlicher Hersteller in Regel das Problem auftritt, dass die eintreffenden Helligkeits-Stellwerte in unterschiedlicher Weise umgesetzt werden. Grund hierfür ist, wie eingangs erwähnt, dass die Umsetzung der empfangenen Helligkeits-Stellwerte anhand spezieller Dimmkurven erfolgt, die in den Leuchten hinterlegt sind, wobei diese Dimmkurven von Hersteller zu Hersteller variieren können.

In dem dargestellten Ausführungsbeispiel von Figur 1 kommen beispielsweise zunächst zwei Leuchten 10 zum Einsatz, welche eine dem DALI-Standard entsprechende logarithmische Dimmkurve aufweisen. Eine dritte Leuchte 20 wiederum weist eine sog. Gamma 2.2-Dimmkurve auf und würde dementsprechend auf Änderungen des Stellwerts anders reagieren als die erstgenannten Leuchten 10. Da ein derartiges unterschiedliches Verhalten der einzelnen Leuchten das Erscheinungsbild des Beleuchtungssystems 1 negativ beeinträchtigen würde, wird nunmehr erfindungsgemäß vorgeschlagen, eine Modifizierung bzw. Korrektur der Stellwerte vorzunehmen, um letztendlich ein einheitliches Verhalten der Leuchten 10, 20 zu erhalten. Hierzu sind spezielle Stellwert-Umsetzungsgeräte 30 vorgesehen, welche in das Bussystem 5 integriert wurden.

Jedes Umsetzungsgerät 30 weist einen Dateneingang sowie einen Datenausgang auf und wird derart in das Bussystem 5 integriert, dass es jeweils einer Leuchte bzw. einer Gruppe von Leuchten mit identischen Dimmkurven vorgeordnet ist. Im dargestellten Ausführungsbeispiel ist also das erste Umsetzungsgerät 30 den beiden Leuchten 10 mit der DALI- Dimmkurve vorgeordnet, das zweite Umsetzungsgerät befindet sich vor der dritten Leuchte 20 mit der Gamma 2.2-Dimmkurve.

Das Umsetzungsgerät 30 ist nunmehr derart konfiguriert, dass es die eingangsseitige Dimmkurve in eine ausgangsseitige Dimmkurve übersetzt, welche der Dimmkurve der nachgeordnete(n) Leuchte(n) entspricht. Bei dem Beispiel von Figur 1 entspricht die eingangsseitige Dimmkurve des ersten Umsetzungsgeräts 30 der linearen Kurve des Steuergeräts 2, welche durch die Korrekturkurve 1 derart umgesetzt wird, dass sich letztendlich eine ausgangsseitige Dimmkurve ergibt, die dem DALI- Standard entspricht. Hierzu wird mit Hilfe der Korrekturkurve die eingangsseitige Dimmkurve in geeigneter Weise verzerrt. Das zweite Umsetzungsgerät 30 wiederum modifiziert die eingangsseitige Dimmkurve, die nunmehr durch die DALI-Dimmkurve repräsentiert wird, durch die Korrekturkurve 2 derart, dass sich ausgangsseitig eine Dimmkurve ergibt, welche der Gamma 2.2-Dimmkurve der Leuchte 20 entspricht.

Während des späteren Betriebs des Beleuchtungssystems wird also ein von der Steuereinheit 2 ausgegebener Helligkeits-Stellwert zunächst durch das erste Umsetzungsgerät 30 in geeigneter Weise modifiziert und an die Leuchten 10 weitergegeben, die diesen Stellwert entsprechend umsetzen. Dieser modifizierte Stellwert wird durch das zweite Umsetzungsgerät 30 ein weiteres Mal korrigiert bzw. modifiziert und an die Leuchte 20 weitergeleitet, wobei die Korrekturen letztendlich derart erfolgen, dass sich alle Leuchten 10 und 20 gleichartig verhalten. Ein einheitliches Erscheinungsbild bei einer Änderung des von der Steuereinheit 2 ausgegebenen Stellwerts ist hierdurch sichergestellt.

Um die oben beschriebene Korrektur der Stellwerte durchführen zu können, muss also jedes Umsetzungsgerät 30 den Verlauf der eingangsseitigen Dimmkurve sowie den gewünschten Verlauf der ausgangsseitigen Dimmkurve kennen. Derartige Informationen können dem Umsetzungsgerät 30 auf unterschiedliche Weise übermittelt werden, wobei eine erste Möglichkeit beispielsweise darin besteht, diese Informationen unmittelbar von der Steuereinheit 2 über die Busleitung 5 an das Umsetzungsgerät 30 zu übermitteln. Denkbar wäre allerdings auch, das Umsetzungsgerät 30 bereits werksseitig entsprechend zu konfigurieren oder kurz vor bzw. nach Installation des Beleuchtungssystems 1 mit einem tragbaren Programmiergerät, beispielsweise einem PC oder dergleichen zu verbinden. Die Verbindung könnte über ein entsprechendes Kabel oder auch drahtlos erfolgen. Schließlich wäre es auch denkbar, das Umsetzungsgerät 30 mit einem Steckplatz für ein wechselbares Speichermedium, beispielsweise eine SD- Karte zu versehen. Zum entsprechenden Programmieren muss dann das Umsetzungsgerät 30 lediglich mit einer geeignet programmierten Speicherkarte bestückt werden.

Das Modifizieren der übermittelten Steuerinformationen soll sich selbstverständlich ausschließlich auf solche Daten beziehen, welche die Veränderung der Helligkeit und/oder des Farbortes einer Leuchte betreffen. Normale Konfigurationsdaten hingegen sind hiervon zu unterscheiden und sollen direkt weitergeleitet werden. Falls das Bussystem 5 beispielsweise in Form eines DMX-Protokolls realisiert ist, so werden durch das Umsetzungsgerät 30 alle Datenpakete korrigiert bzw. modifiziert, die einen Startcode 0 aufweisen, da es sich hierbei um Stellwerte zum Ansteuern der Lichtquellen handelt. Datenpakete mit anderen Startcodes hingegen werden unverändert durch geleitet, wobei nach jedem Sendevorgang das Umsetzungsgerät auch den Ausgang auf Empfang umschaltet, um evtl. vorhandene Antworten der einzelnen Leuchten unverändert in Gegenrichtung, also zu der Steuereinheit 2 durchzuleiten. In gleicher Weise ist auch bei anderen Protokollen zur Signalübertragung zu verfahren.

Neben einer Anpassung von Helligkeitsstellwerten durch die erfindungsgemäßen Umsetzungsgeräte 30 kann auch eine Anpassung des Farbortes des abgegebenen Lichts vorgenommen werden, falls es sich um Leuchten handelt, die in ihrer Farbabgabe veränderlich sind. Figur 2 zeigt beispielsweise die Farbräume zweier unterschiedlicher Leuchten, wobei erkennbar ist, dass wiederum je nach Leuchtentyp bzw. nach Art der verwendeten Lichtquellen die nutzbaren Farbräume unterschiedlich sein können. Im dargestellten Ausführungsbeispiel sind also die Farborte der Grundfarben, welche die Eckpunkte des jeweiligen Farbraums bilden, unterschiedlich. Werden von der Steuereinheit übermittelte Stellwerte für die einzelnen Grundfarben unverändert umgesetzt, so kann sich wiederum der Effekt ergeben, dass die Farbveränderungen bei unterschiedlichen Leuchten in unterschiedlicher Weise wahrgenommen werden. Wiederum kann hierbei das erfindungsgemäße Umsetzungsgerät korrigierend eingreifen und den Stellwert für jede Grundfarbe der Leuchte in geeigneter Weise, insbesondere in Abhängigkeit von dem nutzbaren Farbraum der nachfolgenden Leuchte modifizieren, sodass der letztendliche Farbort in geeigneter Weise korrigiert wird.

Schließlich könnte durch das Umsetzungsgerät auch eine Anpassung hinsichtlich der Bit-Weite der übermittelten Helligkeitssignale erfolgen. So wäre es beispielsweise denkbar, das von der zentralen Steuereinheit 2 übermittelte, üblicherweise 8 Bit-Signal in ein 16 Bit-Signal umzuwandeln, um Verluste in der Auflösung der Helligkeitssteuerung zu reduzieren, die durch Weiterbearbeitung der Werte bspw. durch Skalieren der Werte oder Anwendung einer Dimmkurve hervorgerufen werden. Die entsprechend nachgeordneten Leuchten können dann in ihrer Helligkeit feiner angesteuert werden. Auch eine Umsetzung in entgegengesetzter Richtung, also von 16 Bit auf 8 Bit wäre denkbar.

Letztendlich bietet also die erfindungsgemäße Lösung die Möglichkeit, unterschiedlichste Arten und Typen von Leuchten in ein größeres Beleuchtungssystem zu integrieren und trotz allem sicherzustellen, dass sich die Leuchten bei einer Umsetzung von Stellwerten bezüglich der Helligkeit und/oder Farbe im Wesentlichen in gleicher Weise verhalten. Das Gesamterscheinungsbild des Beleuchtungssystems wird auf diese Weise deutlich verbessert.

## Patentansprüche

1. Beleuchtungssystem (1), welches mehrere Leuchten (10, 20) aufweist, die an eine gemeinsame Busleitung (5) angeschlossen und über diese mit zumindest einer Steuereinheit (2) verbunden sind, wobei die Steuereinheit (2) dazu ausgebildet ist, digitale Steuerinformationen zu generieren und über die Busleitung (5) an die Leuchten (10, 20) zu übermitteln, und wobei die Leuchten (10, 20) dazu ausgebildet sind, ihnen zugeordnete Lichtquellen in Abhängigkeit von Steuerinformationen, die über die Busleitung (5) eintreffen, anzusteuern,
**dadurch gekennzeichnet**,
dass das System (1) zumindest ein Stellwert-Umsetzungsgerät (30) aufweist, welches mit der Busleitung (5) verbunden und dazu ausgebildet ist, eingangsseitig eintreffende Steuerinformationen in Abhängigkeit von dem Typ der in der Busleitung (5) nachfolgenden Leuchte (10, 20) zu modifizieren und als modifizierte Steuerinformation über die Busleitung (5) weiterzuleiten.

2. Beleuchtungssystem nach Anspruch 1,
**dadurch gekennzeichnet**,
dass das Stellwert-Umsetzungsgerät (30) dazu ausgebildet ist, eingangsseitig eintreffende Helligkeits-Stellwerte entsprechend einer Dimmkurve der in der Busleitung (5) nachfolgenden Leuchte (10, 20) zu modifizieren.

3. Beleuchtungssystem nach Anspruch 2,
**dadurch gekennzeichnet**,
dass das Stellwert-Umsetzungsgerät (30) dazu ausgebildet ist, beim Modifizieren der Helligkeits-Stellwerte eine Dimmkurve einer der in der Busleitung (5) vorgeordneten Leuchte (10, 20) bzw. eine Dimmkurve der Steuereinheit (2) zu berücksichtigen.

4. Beleuchtungssystem nach einem der vorherigen Ansprüche,
**dadurch gekennzeichnet**,
dass das Stellwert-Umsetzungsgerät (30) dazu ausgebildet ist, die Auflösung bzw. Bit-Weite eines Helligkeits-Stellwertes zu modifizieren.

5. Beleuchtungssystem nach einem der vorherigen Ansprüche,
**dadurch gekennzeichnet**,
dass das Stellwert-Umsetzungsgerät (30) dazu ausgebildet ist, eingangsseitig eintreffende Helligkeits-Stellwerte entsprechend einem nutzbaren Farbraum der in der Busleitung (5) nachfolgenden Leuchte (10, 20) zu modifizieren

6. Stellwert-Umsetzungsgerät (30) zur Verwendung in einem Beleuchtungssystem (1), welches mehrere Leuchten (10, 20) aufweist, die an eine gemeinsame Busleitung (5) angeschlossen und über diese mit zumindest einer Steuereinheit (2) verbunden sind, wobei die Steuereinheit (2) dazu ausgebildet ist digitale Steuerinformationen zu generieren und über die Busleitung (5) an die Leuchten (10, 20) zu übermitteln, und wobei die Leuchten (10, 20) dazu ausgebildet sind, ihnen zugeordnete Lichtquellen in Abhängigkeit von Steuerinformationen, die über die Busleitung (5) eintreffen, anzusteuern,
**dadurch gekennzeichnet**,
dass das Stellwert-Umsetzungsgerät dazu ausgebildet ist, mit der Busleitung (5) verbunden zu werden und eingangsseitig eintreffende Steuerinformationen in Abhängigkeit von dem Typ der in der Busleitung (5) nachfolgenden Leuchte (10, 20) zu modifizieren und als modifizierte Steuerinformation über die Busleitung (5) weiterzuleiten.

7. Stellwert-Umsetzungsgerät nach Anspruch 6,
**dadurch gekennzeichnet**,
dass das Stellwert-Umsetzungsgerät (30) dazu ausgebildet ist, eingangsseitig eintreffende Helligkeits-Stellwerte entsprechend einer Dimmkurve der in der Busleitung (5) nachfolgenden Leuchte (10, 20) zu modifizieren.

8. Stellwert-Umsetzungsgerät nach Anspruch 7,
**dadurch gekennzeichnet**,
dass das Stellwert-Umsetzungsgerät (30) dazu ausgebildet ist, beim Modifizieren der Helligkeits-Stellwerte eine Dimmkurve einer der in der Busleitung (5) vorgeordneten Leuchte (10, 20) bzw. eine Dimmkurve der Steuereinheit (2) zu berücksichtigen.

9. Stellwert-Umsetzungsgerät nach einem der Ansprüche 6 bis 8,
**dadurch gekennzeichnet**,
dass dieses Mittel zum Speichern von Informationen bezüglich der Dimmkurven von in der Busleitung (5) nachfolgenden und/oder vorgeordneten Leuchten (10, 20) aufwei st.

10. Stellwert-Umsetzungsgerät nach einem der Ansprüche 6 bis 9,
**dadurch gekennzeichnet**,
dass das Stellwert-Umsetzungsgerät (30) dazu ausgebildet ist, die Auflösung bzw. Bit-Weite eines Helligkeits-Stellwertes zu modifizieren.

11. Stellwert-Umsetzungsgerät nach einem der Ansprüche 6 bis 10,
**dadurch gekennzeichnet**,
dass das Stellwert-Umsetzungsgerät (30) dazu ausgebildet ist, eingangsseitig eintreffende Helligkeits-Stellwerte entsprechend einem nutzbaren Farbraum der in der Busleitung (5) nachfolgenden Leuchte (10, 20) zu modifizieren

12. Verfahren zum Ansteuern von Leuchten (10, 20), die Bestandteil eines Beleuchtungssystems (1) sind, dass eine gemeinsame Busleitung (5) aufweist, an welche die Leuchten (10, 20) angeschlossen und über diese mit zumindest einer Steuereinheit (2) verbunden sind, wobei die Steuereinheit (2) dazu ausgebildet ist digitale Steuerinformationen zu generieren und über die Busleitung (5) an die Leuchten (10, 20) zu übermitteln, und wobei die Leuchten (10, 20) dazu ausgebildet sind, ihnen zugeordnete Lichtquellen in Abhängigkeit von Steuerinformationen, die über die Busleitung (5) eintreffen, anzusteuern,
**dadurch gekennzeichnet**,
dass die Steuerinformationen in Abhängigkeit von dem Typ der in der Busleitung nachfolgenden Leuchte (10, 20) modifiziert werden.

13. Verfahren nach Anspruch 12,
**dadurch gekennzeichnet**,
dass Helligkeits-Stellwerte entsprechend einer Dimmkurve der in der Busleitung (5) nachfolgenden Leuchte modifiziert werden.

14. Verfahren nach Anspruch 13,
**dadurch gekennzeichnet**,
dass beim Modifizieren der Helligkeits-Stellwerte eine Dimmkurve einer in der Busleitung (5) vorgeordneten Leuchte (10, 20) bzw. eine Dimmkurve der Steuereinheit (5) berücksichtigt werden.

15. Verfahren nach einem der Ansprüche 12 bis 14,
**dadurch gekennzeichnet**,
dass die Auflösung bzw. Bit-Weite eines Helligkeits-Stellwertes modifiziert wird.

16. Verfahren nach einem der Ansprüche 12 bis 15,
**dadurch gekennzeichnet**,
dass eingangsseitig Helligkeits-Stellwerte entsprechend einem nutzbaren Farbraum einer in der Busleitung (5) nachfolgenden Leuchte (10, 20) modifiziert werden.

## Claims

1. A lighting system (1) which has a plurality of luminaires (10, 20) which are linked to a common bus line (5) and by way of this are connected to at least one control unit (2), wherein the control unit (2) is configured to generate digital control information and to transmit this by way of the bus line (5) to the luminaires (10, 20), and wherein the luminaires (10, 20) are configured to activate light sources, which are associated with them, as a function of control information arriving by way of the bus line (5),
**characterised in that**
the system (1) has at least one set-value conversion device (30) which is connected to the bus line (5) and is configured to modify control information, arriving on the input side, as a function of the type of luminaire (10, 20) that follows in the bus line (5) and to forward this as modified control information by way of the bus line (5).

2. A lighting system according to claim 1,
**characterised in that**
the set-value conversion device (30) is configured to modify set brightness values, arriving on the input side, in accordance with a dimming curve of the luminaire (10, 20) that follows in the bus line (5).

3. A lighting system according to claim 2,
**characterised in that**
the set-value conversion device (30) is configured to consider, when modifying the set brightness values, a dimming curve of a luminaire (10, 20) arranged upstream in the bus line (5) and/or a dimming curve of the control unit (2).

4. A lighting system according to one of the previous claims,
**characterised in that**
the set-value conversion device (30) is configured to modify the resolution or bit width of a set brightness value.

5. A lighting system according to one of the previous claims,
**characterised in that**
the set-value conversion device (30) is configured to modify set brightness values, arriving on the input side, in accordance with a usable colour space of the luminaire (10, 20) that follows in the bus line (5).

6. A set-value conversion device (30) for use in a lighting system (1) which has a plurality of luminaires (10, 20) which are linked to a common bus line (5) and by way of this are connected to at least one control unit (2), wherein the control unit (2) is configured to generate digital control information and to transmit this by way of the bus line (5) to the luminaires (10, 20), and wherein the luminaires (10, 20) are configured to activate light sources, which are associated with them, as a function of control information arriving by way of the bus line (5),
**characterised in that**
the set-value conversion device is configured to be connected to the bus line (5) and to modify control information, arriving on the input side, as a function of the type of luminaire (10, 20) that follows in the bus line (5) and to forward this as modified control information by way of the bus line (5).

7. A set-value conversion device according to claim 6,
**characterised in that**
the set-value conversion device (30) is configured to modify set brightness values, arriving on the input side, in accordance with a dimming curve of the luminaire (10, 20) that follows in the bus line (5).

8. A set-value conversion device according to claim 7,
**characterised in that**
the set-value conversion device (30) is configured to consider, when modifying the set brightness values, a dimming curve of a luminaire (10, 20) arranged upstream in the bus line (5) and/or a dimming curve of the control unit (2).

9. A set-value conversion device according to one of claims 6 to 8,
**characterised in that**
it has means for storing information relating to the dimming curves of luminaires (10, 20) that follow and/or are arranged upstream in the bus line (5).

10. A set-value conversion device according to one of claims 6 to 9,
**characterised in that**
the set-value conversion device (30) is configured to modify the resolution or bit width of a set brightness value.

11. A set-value conversion device according to one of claims 6 to 10,
**characterised in that**
the set-value conversion device (30) is configured to modify set brightness values, arriving on the input side, in accordance with a usable colour space of the luminaire (10, 20) that follows in the bus line (5).

12. A method for activating luminaires (10, 20) that are part of a lighting system (1) that has a common bus line (5) to which the luminaires (10, 20) are linked and by way of this are connected to at least one control unit (2), wherein the control unit (2) is configured to generate digital control information and to transmit this by way of the bus line (5) to the luminaires (10, 20), and wherein the luminaires (10, 20) are configured to activate light sources, which are associated with them, as a function of control information arriving by way of the bus line (5),
**characterised in** that
the control information is modified as a function of the type of luminaire (10, 20) that follows in the bus line.

13. A method according to claim 12,
**characterised in that**
set brightness values are modified in accordance with a dimming curve of the luminaire that follows in the bus line (5).

14. A method according to claim 13,
**characterised in that**
when modifying the set brightness values a dimming curve of a luminaire (10, 20) arranged upstream in the bus line (5) and/or a dimming curve of the control unit (5) are taken into consideration.

15. A method according to one of claims 12 to 14,
**characterised in that**
the resolution or bit width of a set brightness value is modified.

16. A method according to one of claims 12 to 15,
**characterised in that**
on the input side set brightness values are modified in accordance with a usable colour space of a luminaire (10, 20) that follows in the bus line (5).

## Revendications

1. Système d'éclairage (1), qui présente plusieurs lampes (10, 20), qui sont connectées à une ligne de bus (5) commune et qui sont raccordées, par l'intermédiaire de cette dernière, à au moins une unité de commande (2), sachant que l'unité de commande (2) est réalisée afin de générer des informations de commande numériques et de transmettre ces dernières, par l'intermédiaire de la ligne de bus (5), aux lampes (10, 20), et sachant que les lampes (10, 20) sont réalisées pour commander des sources de lumière, qui leur sont associées, en fonction d'informations de commande parvenant par l'intermédiaire de la ligne de bus (5),
caractérisé en ce
que le système (1) présente au moins un appareil de conversion de valeur de réglage (30), lequel est raccordé à la ligne de bus (5) et qui est réalisé afin de modifier des informations de commande arrivant côté entrée en fonction du type de la lampe (10, 20) qui suit dans la ligne de bus (5) et de transférer ces dernières modifiées par l'intermédiaire de la ligne de bus (5).

2. Système d'éclairage selon la revendication 1,
caractérisé en ce
que l'appareil de conversion de valeur de réglage (30) est réalisé pour modifier des valeurs de réglage de luminosité arrivant côté entrée selon une courbe de variation de la lampe (10, 20) qui suit dans la ligne de bus (5).

3. Système d'éclairage selon la revendication 2,
caractérisé en ce
que l'appareil de conversion de valeur de réglage (30) est réalisé afin de tenir compte, en cas de modification des valeurs de réglage de luminosité, d'une courbe de variation d'une lampe (10, 20) qui précède dans la ligne de bus (5) ou d'une courbe de variation de l'unité de commande (2).

4. Système d'éclairage selon l'une quelconque des revendications précédentes,
caractérisé en ce
que l'appareil de conversion de valeur de réglage (30) est réalisé afin de modifier la résolution ou la largeur de bits d'une valeur de réglage de luminosité.

5. Système d'éclairage selon l'une quelconque des revendications précédentes,
caractérisé en ce
que l'appareil de conversion de valeur de réglage (30) est réalisé afin de modifier des valeurs de réglage de luminosité arrivant côté entrée selon un espace colorimétrique utilisable de la lampe (10, 20) qui suit dans la ligne de bus (5).

6. Appareil de conversion de valeur de réglage (30) destiné à être utilisé dans un système d'éclairage (1), qui présente plusieurs lampes (10, 20), qui sont connectées à une ligne de bus (5) commune et qui sont raccordées, par l'intermédiaire de cette dernière, à au moins une unité de commande (2), sachant que l'unité de commande (2) est réalisée pour générer des informations de commande numériques et pour transmettre ces dernières, par l'intermédiaire de la ligne de bus (5), aux lampes (10, 20), et
sachant que les lampes (10, 20) sont réalisées pour commander des sources de lumière, qui leur sont associées, en fonction des informations de commande arrivant par l'intermédiaire de la ligne de bus (5),
caractérisé en ce
que l'appareil de conversion de valeur de réglage est réalisé afin d'être raccordé à la ligne de bus (5) et afin de modifier des informations de commande arrivant côté entrée en fonction du type de la lampe (10, 20) qui suit dans la ligne de bus (5) et afin de transférer ces dernières, modifiées, par l'intermédiaire de la ligne de bus (5).

7. Appareil de conversion de valeur de réglage selon la revendication 6,
caractérisé en ce
que l'appareil de conversion de valeur de réglage (30) est réalisé afin de modifier des valeurs de réglage de luminosité arrivant côté entrée selon une courbe de variation de la lampe (10, 20) qui suit dans la ligne de bus (5).

8. Appareil de conversion de valeur de réglage selon la revendication 7,
caractérisé en ce
que l'appareil de conversion de valeur de réglage (30) est réalisé afin de tenir compte, en cas de modification des valeurs de réglage de luminosité, d'une courbe de variation d'une lampe (10, 20) qui la précède dans la ligne de bus (5) ou d'une courbe de variation de l'unité de commande (2).

9. Appareil de conversion de valeur de réglage selon l'une quelconque des revendications 6 à 8,
caractérisé en ce
que ledit appareil présente des moyens servant à stocker des informations eu égard aux courbes de variation de lampes (10, 20) qui suivent et/ou qui précèdent dans la ligne de bus (5).

10. Appareil de conversion de valeur de réglage selon l'une quelconque des revendications 6 à 9,
caractérisé en ce
que l'appareil de conversion de valeur de réglage (30) est réalisé afin de modifier la résolution ou la largeur de bits d'une valeur de réglage de luminosité.

11. Appareil de conversion de valeur de réglage selon l'une quelconque des revendications 6 à 10,
caractérisé en ce
que l'appareil de conversion de valeur de réglage (30) est réalisé afin de modifier des valeurs de réglage de luminosité arrivant côté entrée selon un espace colorimétrique utilisable de la lampe (10, 20) qui suit dans la ligne de bus (5).

12. Procédé servant à commander des lampes (10, 20), qui font partie intégrante d'un système d'éclairage (1), qui présente une ligne de bus (5) commune, à laquelle sont connectées les lampes (10, 20) et par l'intermédiaire de laquelle ces dernières sont raccordées à au moins une unité de commande (2), sachant que l'unité de commande (2) est réalisée afin de générer des informations de commande numériques et de transmettre ces dernières, par l'intermédiaire de la ligne de bus (5), aux lampes (10, 20), et sachant que les lampes (10, 20) sont réalisées afin de commander des sources de lumière, qui leur sont associées, en fonction des informations de commande arrivant par l'intermédiaire de la ligne de bus (5),
caractérisé en ce
que les informations de commande sont modifiées en fonction du type de la lampe (10, 20) qui suit dans la ligne de bus.

13. Procédé selon la revendication 12,
caractérisé en ce
que des valeurs de réglage de luminosité sont modifiées selon une courbe de variation de la lampe qui suit dans la ligne de bus (5).

14. Procédé selon la revendication 13,
caractérisé en ce
qu'en cas de modification des valeurs de réglage de luminosité, on tient compte d'une courbe de variation d'une lampe (10, 20) qui précèdent dans la ligne de bus (5) ou d'une courbe de variation de l'unité de commande (5).

15. Procédé selon l'une quelconque des revendications 12 à 14,
caractérisé en ce
qu'on modifie la résolution ou la largeur de bits d'une valeur de réglage de luminosité.

16. Procédé selon l'une quelconque des revendications 12 à 15,
caractérisé en ce
qu'on modifie des valeurs de réglage de luminosité côté entrée selon un espace colorimétrique utilisable d'une lampe (10, 20) qui suit dans la ligne de bus (5).
